# EUROPÄISCHE PATENTSCHRIFT

(11) **EP 3 881 739 B1**
(45) Veröffentlichungstag und Bekanntmachung des Hinweises auf die Patenterteilung: **10.07.2024**
(21) Anmeldenummer: 20163986.1
(22) Anmeldetag: 18.03.2020
(51) Int. Cl.: A47K 5/12, A47K 10/32, A47K 10/36, G01F 23/00, G05B 15/02

(54) **SPENDER MIT AUTOMATISCHER TANKENTLEERUNG**
DISPENSER WITH AUTOMATIC TANK EMPTYING
DISTRIBUTEUR À VIDANGE AUTOMATIQUE DE RÉSERVOIR

(43) Veröffentlichungstag der Anmeldung: 22.09.2021
(73) Patentinhaber: Hagleitner, Hans Georg, 5700 Zell am See (AT)
(72) Erfinder: Hagleitner, Hans Georg, 5700 Zell am See (AT)
(74) Vertreter: Margotti, Herwig Franz

(56) Entgegenhaltungen:
- WO-A1-2013/016746
- WO-A1-2019/149479
- US-A1- 2013 075 420

## Beschreibung

Die Erfindung betrifft einen Spender für ein fließfähiges Desinfektionsmittel, gemäß dem Oberbegriff des Anspruchs 1. Die Merkmale des Oberbegriffs des Anspruchs 1 sind aus Dokument US 2013/0075420 A1 bekannt.

Aus dem Gebrauchsmuster AT 11862 U1 ist ein Spender für ein fließfähiges Medium, wie Seife, Schaumseife oder dergleichen, bekannt, der ein öffenbares Gehäuse, eine unterseitige Austrittsöffnung, einen Sensor im Bereich der Austrittsöffnung, der bei Wahrnehmung einer Person ein elektrisches Signal abgibt, und eine elektrische Pumpe aufweist, die aufgrund des elektrischen Signals des Sensors die Abgabe einer Portion des Mediums durch die Austrittsöffnung bewirkt. Zur Restentleerung des Spenders, wenn beispielsweise ein anderes Medium gespendet werden soll, das mit den Resten des zuletzt verwendeten Mediums nicht vermischt werden soll, wobei hierfür der Sensor entsprechend oft tätig werden muss, um durch Abgabe einer Vielzahl an Portionen des Mediums die Förderstrecke zu leeren, wird im AT 11862 U1 vorgeschlagen, im Spender ein nach Öffnen des Gehäuses zugängliches Schaltelement vorzusehen, dessen Betätigung die Pumpe unabhängig vom elektrischen Signal des Sensors aktiviert. Mittels des im Inneren des Sensors angeordneten Schaltelementes wird die Pumpe so lange in dauernden Betrieb gesetzt, bis das Medium die Förderstrecke durch die Austrittsöffnung hindurch verlassen hat. Anschließend wird das Gehäuse geschlossen und der Spender ist betriebsbereit, sodass durch Hinführen einer Hand unter die Austrittsöffnung unmittelbar eine erste Portion des neuen Mediums abgegeben wird.

Weiters wird die Restentleerung des Spenders möglich, indem nach Öffnen des Gehäuses die Pumpe so lange in dauernden Betrieb gesetzt wird, bis der letzte Rest des Mediums durch die Austrittsöffnung abgegeben worden ist und nur mehr Luft gefördert wird.

Das Schaltelement kann beispielsweise ein Taster sein, der mit der Hand oder mit einem Werkzeug so lange gedrückt gehalten werden muss, so lange die Pumpe laufen soll, und in dem der Kontakt unterbrochen wird, sobald er losgelassen wird. Alternativ dazu ist der Austrittsöffnung ein zweiter Sensor für die Erkennung von austretendem Medium zugeordnet, die das betätigte Schaltelement rückstellt. Dabei kann dieser zweite Sensor den Wechsel von Luft zu Medium erkennen, wenn eine Erstinstallation vorgenommen wird und/oder den Wechsel von Medium zu Luft erkennen, wenn eine Restentleerung erfolgt.

Obwohl der im Gebrauchsmuster AT 11862 U1 vorgestellte Spender die Aufgabe einer Entleerung des Spenders oder der Förderstrecke im Spender vom Medium prinzipiell löst, hat sich in der Praxis gezeigt, dass die gewünschte Entleerung des Spenders nicht oder nur unzureichend erfolgt, weil das zuständige Personal nicht die erforderlichen Handlungen zur Entleerung setzt, d.h. den Spender öffnet und das Schaltelement so lange betätigt, wie für eine vollständige Entleerung des Spenders erforderlich ist. Das mag für Seifen oder dergleichen als Medium akzeptabel sein, da eine Vermischung verschiedener Seifen und Unbequemlichkeiten für den Benutzer des Spenders hingenommen werden können. Ganz anders stellt sich jedoch die Lage dar, wenn der Spender fließfähige Desinfektionsmittel abgibt. Hierfür gibt es einerseits Vorschriften, die verlangen, dass eine Vermischung von verschiedenen Desinfektionsmitteln oder sogar von verschiedenen Chargen des gleichen Desinfektionsmittels verhindert wird. Andererseits können voneinander abweichende Desinfektionsmittel zu chemischen Reaktionen führen, die die Wirksamkeit des Desinfektionsmittels beeinflussen oder sogar Nebenwirkungen hervorrufen. Ein weiteres Problem im Zusammenhang mit dem in AT 11862 U1 offenbarten Spender besteht darin, dass er für unauthorisierte Mediumentnahme anfällig ist, sei es für den Diebstahl von Medium aus dem Spender, oder für mutwillige Sachbeschädigung in Form von Auslaufenlassen des im Spender enthaltenen Mediums.

Es besteht daher nach wie vor Bedarf an einem Spender für fließfähige Desinfektionsmitteln, der so ausgestaltet ist, dass eine vollständige Entleerung des Spenders von einem Desinfektionsmittel verlässlich erfolgt, bevor ein anderes Desinfektionsmittel abgegeben wird, und der einen Missbrauch des Spenders besser verhindert als bekannte Spender.

Die vorliegende Erfindung löst diese Aufgabe durch Bereitstellen eines Spenders mit den Merkmalen des Anspruchs 1. Vorteilhafte Ausgestaltungen der Erfindung sind in den Unteransprüchen, der Beschreibung und den Zeichnungen dargelegt.

Der erfindungsgemäße Spender für ein fließfähiges Desinfektionsmittel umfasst einen Desinfektionsmittelbehälter, eine mit dem Desinfektionsmittelbehälter verbindbare oder verbundene, in einer Austrittsöffnung des Spenders mündende Förderstrecke, eine elektrische Pumpe, die die Förderung des Desinfektionsmittels zur Austrittsöffnung bewirkt, und einen Schalter, der die Pumpe aktiviert und deaktiviert. Der Schalter weist eine Schaltersteuerungseinrichtung mit einem Eingang für Schaltersteuerungssignale auf, wobei die Schaltersteuerungseinrichtung in Abhängigkeit von den Schaltersteuerungssignalen den Schalter zur Aktivierung bzw. Deaktivierung der Pumpe ansteuert. Durch die Ausbildung des Schalters mit einer Schaltersteuerungseinrichtung muss zur Bedienung des Schalters nicht das Gehäuse des Spenders geöffnet werden, wodurch ein Missbrauch oder eine Beschädigung des Spenders besser verhindert werden kann als nach dem Stand der Technik. Indem der Schalter und die Schaltersteuerungseinrichtung im Inneren des Spenders angeordnet werden, sind sie auch vor schädlichen Umwelteinflüssen, insbesondere vor Feuchtigkeit und aggressiven Substanzen, wie Fett- oder Reinigungsmitteldämpfen, geschützt. Die Schaltersteuerungseinrichtung ist so ausgebildet, dass sichergestellt ist, dass der Schalter die Pumpe ausreichend lange aktiviert, um das gesamte im Spender gespeicherte Desinfektionsmittel zu entleeren.

In einer bevorzugten Ausführungsform des erfindungsgemäßen Spenders ist der Eingang der Schaltersteuerungseinrichtung als Datenübertragungseinheit konfiguriert. Die Datenübertragungseinheit kann eine Funksignaleinheit aufweisen. Beispielsweise kann die Funksignaleinheit gemäß einem der folgenden drahtlosen Datenübertragungsstandards ausgebildet sein: Bluetooth, insbesondere auf Basis des Bluetooth Low Energy Protokolls, WLAN, LORA, WAN, Zigbee, Thread, etc.. Ergänzend oder alternativ dazu kann die Datenübertragungseinheit leitungsgebunden ausgeführt sein, z.B. gemäß einem LAN-Netzwerkstandard. Die Datenübertragungseinheit dient einerseits, insbesondere, wenn sie eine Funksignaleinheit aufweist, zur Kommunikation mit einer Fernsteuerung, mit der die Entleerung des Behälters steuerbar ist. Die Datenübertragungseinheit ist in einer weiteren Ausführungsform der Erfindung auch zur direkten oder indirekten (z.B. über Gateways) Verbindung mit einem entfernten Server ausgebildet.

Erfindungsgemäß ist die Schaltersteuerungseinrichtung so konfiguriert ist, dass sie bei Empfang eines Schaltersteuerungssignals den Schalter so ansteuert, dass er die Pumpe für eine definierte Zeit aktiviert. Es ist daher nicht notwendig, dass eine Bedienperson eine Fernsteuerung für die gesamte Zeit bedient, die erforderlich ist, um den Behälter zur Gänze zu leeren, oder dass die Bedienperson den Entleerungsvorgang kontinuierlich überwacht. Die definierte Zeit wird so gewählt, dass sichergestellt ist, dass die Pumpe ausreichend lange läuft, um jegliches im Spender gespeichertes Desinfektionsmittel durch die Austrittsöffnung abzupumpen.

Alternativ zur Aktivierung der Pumpe für eine vordefinierte Zeit durch den Schalter und die Schaltersteuerung kann der Austrittsöffnung ein Sensor zur Erkennung von austretendem Desinfektionsmittel zugeordnet sein und die Schaltersteuerungseinrichtung dazu konfiguriert sein, das Sensorsignal zu empfangen und den Schalter so lange zur Aktivierung der Pumpe anzusteuern, bis der Sensor signalisiert, dass kein Desinfektionsmittel aus der Austrittsöffnung austritt.

Der Desinfektionsmittelbehälter kann einerseits als wiederbefüllbarer Tank im Spender eingebaut sein, der über eine verschließbare Öffnung oder dergleichen mit Desinfektionsmittel befüllbar ist. Der Desinfektionsmittelbehälter kann aber auch als Wechselbehälter, insbesondere als austauschbarer Nachfüllbehälter ausgebildet sein, wobei auch ein Puffertank zwischen der Pumpe und dem Wechselbehälter vorgesehen sein kann, damit der Spender auch während eines Wechselvorgangs des Wechselbehälters verwendbar bleibt bzw. um ein Reservevolumen an Desinfektionsmittel im Spender bereitzuhalten.

Die Erfindung umfasst auch ein Spendersystem mit zumindest einem Spender, wie oben definiert, und mit zumindest einer Fernsteuerung, die dazu konfiguriert ist, direkt oder indirekt Schaltersteuerungssignale an den Eingang der Schaltersteuerungseinrichtung zu senden. Die Schaltersteuerungssignale können von der Fernsteuerung in einer Ausführungsform des Spendersystems direkt an die Datenübertragungseinheit der Schaltersteuerungseinrichtung gesendet werden, wofür die Fernsteuerung zweckmäßig eine Funksignaleinheit aufweist, die mit der Datenübertragungseinheit der Schaltersteuerungseinrichtung kommuniziert, indem sie gemäß dem gleichen Datenübertragungsstandard wie die Datenübertragungseinheit konfiguriert ist. Beispiele für Datenübertragungsstandards sind oben angeführt.

In einer bevorzugten Ausführungsform des erfindungsgemäßen Spendersystems ist die Fernsteuerung als ein Mobiltelefon, insbesondere Smartphone, oder als Tablet-Computer, oder als Laptop-Computer oder als Smartwatch ausgebildet.

In einer weiteren Ausführungsform weist das Spendersystem zumindest einen entfernten Server auf, der zur Kommunikation mit dem zumindest einen Spender und der zumindest einen Fernsteuerung konfiguriert ist. Vorzugsweise ist der entfernte Server dazu konfiguriert, von der Fernsteuerung generierte Schaltersteuerungssignale an die Schaltersteuerungseinrichtung des Spenders zu übertragen. Diese Ausführungsform ist für Anwendungen vorgesehen, bei denen die Spender nicht zur direkten Kommunikation mit der Fernsteuerung ausgebildet sind, d.h. nicht über entsprechende Datenübertragungseinheiten verfügen, jedoch zur Kommunikation mit entfernten Servern ausgebildet sind. Bei solchen Anwendungen sendet die Fernsteuerung die Schaltersteuerungssignale an einen Server, der sie dann an den Spender weiterleitet.

In einer bevorzugten Ausführungsform umfasst das erfindungsgemäße Spendersystem Desinfektionsmittel-Nachfüllpackungen, wobei jede Desinfektionsmittel-Nachfüllpackung mit einem Desinfektionsmittel-Produktcode versehen ist, wobei vorzugsweise der Desinfektionsmittel-Produktcode ein optischer Code, insbesondere ein grafischer Code, ein Strichcode oder QR-Code, ein Farbcode, ein alphanumerischer Code, oder ein RFID-Code ist. Dabei ist es weiter bevorzugt, wenn die Fernsteuerung einen Codeleser zum Einlesen der Desinfektionsmittel-Produktcodes von den Nachfüllpackungen aufweist. Je nach Art des Desinfektionsmittel-Produktcodes kann der Codeleser eine Kamera und gegebenenfalls Rechenmittel zum Auswerten der von der Kamera aufgenommenen digitalen Bilder, oder Mittel um Lesen von RFID-Information, wie z.B. eine NFC-Einheit, aufweisen.

Das Spendersystem kann weiters einen, vorzugsweise im Spender oder im entfernten Server angeordneten, Produktcodespeicher aufweisen, der den Desinfektionsmittel-Produktcode des aktuell im Spender enthaltenen Desinfektionsmittels speichert, wobei die Fernsteuerung eine Vergleichseinrichtung aufweist, die zur Ermittlung ausgebildet ist, ob ein im Produktcodespeicher gespeicherter Desinfektionsmittel-Produktcode mit dem Desinfektionsmittel-Produktcode der Desinfektionsmittel-Nachfüllpackung, deren Inhalt in den Spender gefüllt werden soll, übereinstimmt und bei Nichtübereinstimmung entweder den Benutzer der Fernsteuerung informiert, dass der Desinfektionsmittelbehälter im Spender vor dem Nachfüllvorgang geleert werden muss, oder ein Schaltersteuerungssignal zur vollständigen Entleerung des Desinfektionsmittelbehälters im Spender generiert, das die Fernsteuerung direkt oder über den entfernten Server an den Eingang der Schaltersteuerungseinrichtung des Schalters zur Aktivierung der Pumpe sendet. Die Vergleichseinrichtung kann dazu konfiguriert sein, den Desinfektionsmittel-Produktcode der Desinfektionsmittel-Nachfüllpackung in dem Produktcodespeicher zu speichern.

Die Erfindung wird nachfolgend anhand von Ausführungsbeispielen unter Bezugnahme auf die Zeichnungen näher beschrieben.
Fig. 1 zeigt eine perspektivische Ansicht eines Spenders für ein fließfähiges Desinfektionsmittel von schräg unten.
Fig. 2 zeigt ein schematisches Blockschaltbild des erfindungsgemäßen Spendersystems.

Fig. 1 zeigt den erfindungsgemäßen Spender 1 für ein fließfähiges Desinfektionsmittel. Fig. 2 stellt ein schematisches Blockschaltbild einer Ausführungsform des erfindungsgemäßen Spendersystems 30 mit dem Spender 1 dar. Der Spender 1 ist zur Wandmontage ausgebildet. Er kann beispielsweise in Sanitärräumen, Kliniken, medizinischen Einrichtungen, Küchen, etc. montiert werden. Insbesondere ist der Spender 1 auch für die Verwendung in öffentlich zugänglichen Gebäuden vorgesehen. Der Spender 1 weist einen Desinfektionsmittelbehälter 2 auf, der mit einer Förderstrecke 3 für das Desinfektionsmittel entweder fest verbunden oder austauschbar verbindbar ist. Die Förderstrecke 3 mündet in einer an der Unterseite des Spenders angeordneten Austrittsöffnung 4. In die Förderstrecke 3 ist eine elektrische Pumpe 5 zur Förderung des fließfähigen Desinfektionsmittels zur Austrittsöffnung 4 geschaltet. In diesem Ausführungsbeispiel ist weiters in die Förderstrecke 3 ein Puffertank 6 zwischen der Pumpe 5 und dem Desinfektionsmittelbehälter 2 eingebaut. Der Puffertank 6 ist vor allem für solche Ausführungen des Spendersystems 30 als Reserve nützlich, bei denen der Desinfektionsmittelbehälter 2 als Wechselbehälter, insbesondere als austauschbare Nachfüllpackung konfiguriert ist. Die Pumpe 5 ist durch einen Schalter 7 aktivierbar und deaktivierbar. Der Schalter 7 ist nicht notwendigerweise ein Schalter, der die Stromversorgung zur Pumpe 5 herstellt und unterbricht, sondern er kann auch als logischer Schalter konfiguriert sein, der an die Pumpe 5 bzw. an eine elektronische Steuerung der Pumpe 5 ein Aktivierungssignal AS sendet. Unter dem Begriff Aktivierungssignal AS, wie hierin verwendet, werden sowohl ein elektrisches Stromversorgungssignal als auch nicht näher eingeschränkte logische Signale, wie z.B. Aktivierungs- und Deaktivierungsimpulse oder das Halten eines Aktivierungssignals für die Dauer der Aktivierung der Pumpe 5 verstanden. Der Schalter 7 weist eine Schaltersteuerungseinrichtung 8 mit zumindest einem Eingang für Schaltersteuerungssignale CS auf, wobei die Schaltersteuerungseinrichtung 8 in Abhängigkeit von den Schaltersteuerungssignalen CS den Schalter 7 zur Aktivierung bzw. Deaktivierung der Pumpe 5 ansteuert. Bevorzugt ist der Eingang der Schaltersteuerungseinrichtung 8 als Datenübertragungseinheit 9 konfiguriert. Diese Datenübertragungseinheit 9 kann als eine Funksignaleinheit und/oder leitungsgebunden, z.B. gemäß einem LAN- Netzwerkstandard ausgeführt sein. Die Funksignaleinheit kann z.B. gemäß einem der folgenden drahtlosen Datenübertragungsstandards ausgebildet sein: Bluetooth, insbesondere auf Basis des Bluetooth Low Energy Protokolls, WLAN, LORA, WAN, Zigbee, Thread, etc.. Die Datenübertragungseinheit 9 dient einerseits, insbesondere, wenn sie eine Funksignaleinheit aufweist, zur Kommunikation mit einer Fernsteuerung 10, mit der die Entleerung des Desinfektionsmittelbehälters 2 steuerbar ist, wie nachfolgend noch näher erläutert wird. Die Datenübertragungseinheit 9 kann andererseits auch zur direkten oder indirekten (z.B. über Gateways 21) Verbindung mit einem entfernten Server dienen.

Bevorzugt ist die Schaltersteuerungseinrichtung 8 so konfiguriert, dass sie bei Empfang eines Schaltersteuerungssignals CS den Schalter 7 so ansteuert, dass er die Pumpe 5 für eine definierte Zeit aktiviert hält. Die definierte Zeit wird so gewählt, dass sichergestellt ist, dass die Pumpe 5 ausreichend lange läuft, um jegliches im Spender 1 gespeichertes Desinfektionsmittel durch die Austrittsöffnung 4 abzupumpen.

Der Desinfektionsmittelbehälter 2 kann unterschiedlich konfiguriert sein. Er kann einerseits als wiederbefüllbarer Tank fix im Spender 1 eingebaut sein und über eine verschließbare Öffnung oder dergleichen mit Desinfektionsmittel aus einer Nachfüllpackung befüllbar sein. Der Desinfektionsmittelbehälter 2 kann andererseits aber auch als mit der Förderstrecke 3 im Spender 1 verbindbarer Wechselbehälter, insbesondere als austauschbarer Nachfüllbehälter ausgebildet sein. In der dargestellten Ausführungsform des Spenders 1 ist auch ein Puffertank 6 zwischen der Pumpe 5 und dem als Wechselbehälter konfigurierten Desinfektionsmittelbehälter 2 vorgesehen, damit der Spender 1 auch während eines Wechselvorgangs des Desinfektionsmittelbehälters 2 verwendbar bleibt bzw. um ein Reservevolumen an Desinfektionsmittel im Spender bereitzuhalten.

Fig. 2 zeigt ein Spendersystem 30 mit einem Spender 1 und mit einer Fernsteuerung 10. Die Fernsteuerung 10 sendet entweder direkt oder indirekt Schaltersteuerungssignale CS an die Datenübertragungseinheit 9 der Schaltersteuerungseinrichtung 8. Für das direkte Senden der Schaltersteuerungseinheit CS an die Schaltersteuerungseinrichtung 8 weist die Fernsteuerung 10 eine Funksignaleinheit 11 auf, die mit der Datenübertragungseinheit 9 der Schaltersteuerungseinrichtung 8 kommuniziert, indem sie gemäß dem gleichen Datenübertragungsstandard wie die Datenübertragungseinheit 9 konfiguriert ist. Beispiele für Datenübertragungsstandards sind oben angeführt. Bevorzugt ist die Fernsteuerung 10 als ein Mobiltelefon, insbesondere Smartphone, oder als Tablet-Computer, oder als Laptop-Computer oder als Smartwatch ausgebildet und weist eine Recheneinheit 12 auf, mit der die Funktionen der Fernsteuerung 10 zur Generierung der Schaltersteuerungssignale CS und andere Aufgaben realisiert werden. Bei der Recheneinheit 12 handelt es sich um die in den genannten Geräten eingebauten Standard-Mikrocontroller etc..

In dem in Fig. 2 gezeigten Spendersystem 30 ist auch ein entfernter Server 30 vorgesehen, der zur Kommunikation mit dem Spender 1 und der Fernsteuerung 10 konfiguriert ist. In dieser Ausführungsform kann die Fernsteuerung 10, wenn eine direkte Kommunikation mit dem Spender nicht möglich ist, die von ihr generierten Schaltersteuerungssignale CS an den Server 30 senden, und der entfernte Server 30 ist dazu konfiguriert, die von der Fernsteuerung 10 erhaltenen Schaltersteuerungssignale CS an die Datenübertragungseinheit 9 der Schaltersteuerungseinrichtung 8 des Spenders 1 weiterzuleiten.

Wenn das Desinfektionsmittel in Wechselbehältern oder Desinfektionsmittel-Nachfüllpackungen bereitgestellt wird, ist es bevorzugt, den Wechselbehälter oder die Desinfektionsmittel-Nachfüllpackung mit einem Desinfektionsmittel-Produktcode 13 zu versehen. Der Desinfektionsmittel-Produktcode 13 kann ein optischer Code, insbesondere ein grafischer Code, ein Strichcode oder QR-Code, ein Farbcode, ein alphanumerischer Code sein. Alternativ dazu ist auch vorgesehen, den Desinfektionsmittel-Produktcode 13 als RFID-Code bereitzustellen. Die Fernsteuerung 10 weist einen Codeleser 14 zum Einlesen der Desinfektionsmittel-Produktcodes 13 von den Wechselbehältern oder Nachfüllpackungen auf. Je nach Art des Desinfektionsmittel-Produktcodes 13 kann der Codeleser 14 eine Kamera und gegebenenfalls Rechenmittel zum Auswerten der von der Kamera aufgenommenen digitalen Bilder, oder Mittel um Lesen von RFID-Information, wie z.B. eine NFC-Einheit, aufweisen. Als Rechenmittel wird zweckmäßig die in der Fernsteuerung eingebaute Recheneinheit 12 verwendet.

Das Spendersystem 30 kann weiters einen, vorzugsweise im Spender 1 oder im entfernten Server 20 angeordneten, Produktcodespeicher 21 aufweisen, in dem der Desinfektionsmittel-Produktcode 13 des aktuell im Spender 1 enthaltenen Desinfektionsmittels gespeichert ist. Die Fernsteuerung 10 weist eine - vorzugsweise softwaremäßig implementierte - Vergleichseinrichtung 15 auf, die ermittelt, ob ein im Produktcodespeicher 21 gespeicherter Desinfektionsmittel-Produktcode mit dem Desinfektionsmittel-Produktcode 13 des Wechselbehälters bzw. der Desinfektionsmittel-Nachfüllpackung, deren Inhalt in den Spender 1 gefüllt werden soll, übereinstimmt. Bei Nichtübereinstimmung veranlasst die Vergleichseinrichtung 15 die Fernsteuerung 10 zur Anzeige einer Information an den Benutzer der Fernsteuerung 10, dass der Desinfektionsmittelbehälter 2 im Spender 1 vor dem Nachfüllvorgang bzw. vor dem Austausch des Wechselbehälters geleert werden muss. Alternativ dazu generiert die Fernsteuerung 10 bei Nichtübereinstimmung der Desinfektionsmittel-Produktcodes im Produktcodespeicher und auf der Nachfüllpackung bzw. dem Wechselbehälter von sich aus ein Schaltersteuerungssignal CS zur vollständigen Entleerung des Desinfektionsmittelbehälters 2 im Spender 1, wobei die Fernsteuerung 10 dieses Schaltersteuerungssignal CS entweder zur Schaltersteuerungseinrichtung 8 des Spenders 1 oder indirekt über den entfernten Server 20 an die Schaltersteuerungseinrichtung 8 des Schalters 7 sendet, der dann die Pumpe 5 entsprechend aktiviert. Die Vergleichseinrichtung 15 bzw. die Recheneinheit 12 der Fernsteuerung 10 kann weiters dazu konfiguriert sein, den Desinfektionsmittel-Produktcode 13 der Desinfektionsmittel-Nachfüllpackung in dem Produktcodespeicher 21 zu speichern.

## Patentansprüche

1. Spender (1) für ein fließfähiges Desinfektionsmittel, mit einem Desinfektionsmittelbehälter (2), einer mit dem Desinfektionsmittelbehälter (2) verbindbaren oder verbundenen, in einer Austrittsöffnung (4) des Spenders (1) mündenden Förderstrecke (3), einer elektrischen Pumpe (5), die die Förderung des Desinfektionsmittels zur Austrittsöffnung (4) bewirkt, und einem Schalter (7), der die Pumpe (5) aktiviert und deaktiviert, wobeider Schalter (7) eine Schaltersteuerungseinrichtung (8) mit zumindest einem Eingang für Schaltersteuerungssignale (CS) aufweist, wobei die Schaltersteuerungseinrichtung (8) in Abhängigkeit von den Schaltersteuerungssignalen (CS) den Schalter (7) zur Aktivierung bzw. Deaktivierung der Pumpe (5) ansteuert, **dadurch gekennzeichnet, dass** die Schaltersteuerungseinrichtung (8) konfiguriert ist, den Schalter (7) so anzusteuern, dass er die Pumpe (5) für eine definierte Zeit aktiviert hält, wobei die definierte Zeit so gewählt ist, dass sichergestellt ist, dass die Pumpe (5) ausreichend lange läuft, um jegliches im Spender (1) gespeichertes Desinfektionsmittel durch die Austrittsöffnung (4) abzupumpen.

2. Spender nach Anspruch 1, **dadurch gekennzeichnet, dass** der Eingang der Schaltersteuerungseinrichtung (8) als Datenübertragungseinheit (9) konfiguriert ist.

3. Spender nach Anspruch 2, **dadurch gekennzeichnet, dass** die Datenübertragungseinheit (9) eine Funksignaleinheit und/oder leitungsgebunden ausgebildet ist.

4. Spender nach einem der vorhergehenden Ansprüche, **dadurch gekennzeichnet, dass** der Desinfektionsmittelbehälter (2) als wiederbefüllbarer Tank oder als Wechselbehälter und optional als Puffertank (6) zwischen der Pumpe (5) und einem Wechselbehälter ausgebildet ist.

5. Spendersystem (30) mit zumindest einem Spender (1) nach einem der vorhergehenden Ansprüche und zumindest einer Fernsteuerung (10), die dazu konfiguriert ist, direkt oder indirekt Schaltersteuerungssignale (CS) an die Schaltersteuerungseinrichtung (8) zu senden.

6. Spendersystem nach Anspruch 5, **dadurch gekennzeichnet, dass** die Fernsteuerung (10) als Mobiltelefon, insbesondere Smartphone, oder als Tablet-Computer, oder als Laptop-Computer oder als Smartwatch ausgebildet.

7. Spendersystem nach Anspruch 5 oder 6, **dadurch gekennzeichnet, dass** es zumindest einen entfernten Server (20) aufweist, der zur Kommunikation mit dem zumindest einen Spender (1) und der zumindest einen Fernsteuerung (10) konfiguriert ist, wobei vorzugsweise der entfernte Server (20) dazu konfiguriert ist, von der Fernsteuerung (10) generierte Schaltersteuerungssignale (10) an die Schaltersteuerungseinrichtung (8) des Spenders (1) zu übertragen.

8. Spendersystem nach einem der Ansprüche 5 bis 7, weiters umfassend Desinfektionsmittel-Nachfüllpackungen oder Desinfektionsmittel-Wechselbehälter, wobei jede Desinfektionsmittel-Nachfüllpackung und jeder Desinfektionsmittel-Wechselbehälter mit einem Desinfektionsmittel-Produktcode (13) versehen ist, wobei vorzugsweise der Desinfektionsmittel-Produktcode (13) ein optischer Code, insbesondere ein grafischer Code, ein Strichcode oder QR-Code, ein Farbcode, ein alphanumerischer Code, oder ein RFID-Code ist.

9. Spendersystem nach Anspruch 8, **dadurch gekennzeichnet, dass** die Fernsteuerung (10) einen Codeleser (14) zum Einlesen der Desinfektionsmittel-Produktcodes (13) von den Nachfüllpackungen bzw. den Desinfektionsmittel-Wechselbehältern aufweist.

10. Spendersystem nach Anspruch 9, **gekennzeichnet durch** einen, vorzugsweise im Spender (1) oder im entfernten Server (20) angeordneten, Produktcodespeicher (21), der den Desinfektionsmittel-Produktcode (13) des aktuell im Spender (1) enthaltenen Desinfektionsmittels speichert, wobei die Fernsteuerung (10) eine Vergleichseinrichtung (15) aufweist, die zur Ermittlung ausgebildet ist, ob ein im Produktcodespeicher (21) gespeicherter Desinfektionsmittel-Produktcode (21) mit dem Desinfektionsmittel-Produktcode (13) der Desinfektionsmittel-Nachfüllpackung bzw. des Desinfektionsmittel-Wechselbehälters, deren Inhalt in den Spender (1) gefüllt werden soll, übereinstimmt und bei Nichtübereinstimmung entweder den Benutzer der Fernsteuerung (10) informiert, dass der Desinfektionsmittelbehälter (2) im Spender (1) vor dem Nachfüllvorgang geleert werden muss, oder ein Schaltersteuerungssignal (Cs) zur vollständigen Entleerung des Desinfektionsmittelbehälters (2) im Spender (1) generiert, das die Fernsteuerung (10) direkt oder über den entfernten Server (20) an die Schaltersteuerungseinrichtung (8) des Schalters (7) zur Aktivierung der Pumpe (5) sendet.

11. Spendersystem nach Anspruch 10, **dadurch gekennzeichnet, dass** die Vergleichseinrichtung (14) dazu konfiguriert ist, den Desinfektionsmittel-Produktcode (13) der Desinfektionsmittel-Nachfüllpackung bzw. des Desinfektionsmittel-Wechselbehälters in dem Produktcodespeicher (21) zu speichern.

## Claims

1. A dispenser (1) for a flowable disinfectant, comprising a disinfectant container (2), a conveying section (3) connectable or connected to the disinfectant container (2) and leading to an outlet opening (4) of the dispenser (1), an electric pump (5) which causes the disinfectant to be conveyed to the outlet opening (4), and a switch (7) which activates and deactivates the pump (5), the switch (7) having a switch control device (8) with at least one input for switch control signals (CS), the switch control device (8) actuating the switch (7) so as to activate or, respectively, deactivate the pump (5) depending on the switch control signals (CS), **characterized in that** the switch control device (8) is configured to actuate the switch (7) in such a way that it keeps the pump (5) activated for a defined time, with the defined time being chosen such that it is ensured that the pump (5) will operate for a sufficiently long time for pumping out any disinfectant stored in the dispenser (1) through the outlet opening (4).

2. The dispenser according to claim 1, **characterized in that** the input of the switch control device (8) is configured as a data transmission unit (9).

3. The dispenser according to claim 2, **characterized in that** the data transmission unit (9) is a radio signal unit and/or is designed in a wired manner.

4. The dispenser according to any of the preceding claims, **characterized in that** the disinfectant container (2) is designed as a refillable tank or as a swap container and optionally as a buffer tank (6) between the pump (5) and a swap container.

5. A dispensing system (30) comprising at least one dispenser (1) according to any of the preceding claims and at least one remote control (10) configured to directly or indirectly send switch control signals (CS) to the switch control device (8).

6. The dispensing system according to claim 5, **characterized in that** the remote control (10) is designed as a mobile phone, in particular as a smartphone, or as a tablet computer, or as a laptop computer or as a smart watch.

7. The dispensing system according to claim 5 or 6, **characterized in that** it has at least one remote server (20) which is configured for communication with the at least one dispenser (1) and the at least one remote control (10), the remote server (20) preferably being configured to transmit switch control signals (10) generated by the remote control (10) to the switch control device (8) of the dispenser (1).

8. The dispensing system according to any of claims 5 to 7, further comprising disinfectant refill packs or disinfectant swap containers, each disinfectant refill pack and each disinfectant swap container being provided with a disinfectant product code (13), the disinfectant product code (13) preferably being an optical code, in particular a graphical code, a bar code or QR code, a colour code, an alphanumeric code, or an RFID code.

9. The dispensing system according to claim 8, **characterized in that** the remote control (10) has a code reader (14) for reading in the disinfectant product codes (13) from the refill packs or the disinfectant swap containers, respectively.

10. The dispensing system according to claim 9, **characterized by** a product code memory (21) which is preferably arranged in the dispenser (1) or in the remote server (20) and stores the disinfectant product code (13) of the disinfectant currently contained in the dispenser (1), the remote control (10) having a comparison device (15) which is designed to determine as to whether a disinfectant product code (21) stored in the product code memory (21) matches the disinfectant product code (13) of the disinfectant refill pack or the disinfectant swap container, respectively, the contents of which are to be filled into the dispenser (1), and, in the event of a mismatch, either informs the user of the remote control (10) that the disinfectant container (2) in the dispenser (1) must be emptied prior to the refilling process, or generates a switch control signal (Cs) for the complete emptying of the disinfectant container (2) in the dispenser (1), which is sent by the remote control (10) directly or via the remote server (20) to the switch control device (8) of the switch (7) in order to activate the pump (5).

11. The dispensing system according to claim 10, **characterized in that** the comparison device (14) is configured to store the disinfectant product code (13) of the disinfectant refill pack or the disinfectant swap container, respectively, in the product code memory (21).

## Revendications

1. Distributeur (1) pour un produit désinfectant liquide, comprenant un réservoir de produit désinfectant (2), une voie de transport (3) reliée ou pouvant être reliée au réservoir de produit désinfectant (2) et débouchant dans un orifice de sortie (4) du distributeur (1), une pompe électrique (5) qui exécute le transport du produit désinfectant jusqu'à l'orifice de sortie (4) et un interrupteur (7) qui active et désactive la pompe, lequel interrupteur (7) comporte un système de commande d'interrupteur (8) avec au moins une entrée pour les signaux de commande d'interrupteur (CS), ce système de commande d'interrupteur (8) contrôlant l'interrupteur (7) pour activer ou désactiver la pompe (5) en fonction des signaux de commande d'interrupteur (CS), **caractérisé en ce que** le système de commande d'interrupteur (8) est configurer pour contrôler l'interrupteur (7) de telle sorte qu'il maintient la pompe (5) activée pendant un laps de temps défini, ce laps de temps défini étant choisi de sorte à s'assurer que la pompe (5) fonctionne pendant suffisamment longtemps pour pomper tout produit désinfectant stocké dans le distributeur (1) à travers l'orifice de sortie (4).

2. Distributeur selon la revendication 1, **caractérisé en ce que** l'entrée du système de commande d'interrupteur (8) est configurée comme une unité de transmission de données (9).

3. Distributeur selon la revendication 2, **caractérisé en ce que** l'unité de transmission de données (9) est conçue comme une unité de signaux radio et/ou câblée.

4. Distributeur selon une des revendications précédentes, **caractérisé en ce que** le réservoir de produit désinfectant (2) est configuré comme un réservoir rechargeable ou comme un réservoir interchangeable et éventuellement comme un réservoir tampon (6) entre la pompe (5) et un réservoir interchangeable.

5. Système de distribution (30) comportant au moins un distributeur (1) selon une des revendications précédentes et au moins une télécommande (10) qui est configurée pour envoyer directement ou indirectement des signaux de commande d'interrupteur (CS) au système de commande d'interrupteur (8).

6. Système de distribution selon la revendication 5, **caractérisé en ce que** la télécommande (10) est configurée comme un téléphone mobile, en particulier un smartphone, comme une tablette, comme un ordinateur portable ou comme une smartwatch.

7. Système de distribution selon la revendication 5 ou 6, **caractérisé en ce qu'**il comporte au moins un serveur distant (20) qui est configuré pour communiquer avec l'au moins un distributeur (1) et l'au moins une télécommande (10), ce serveur distant (20) étant de préférence configuré pour transmettre les signaux de commande d'interrupteur (10) générés par la télécommande (10) au système de commande d'interrupteur (8) du distributeur (1).

8. Système de distribution selon une des revendications 5 à 7, comprenant en outre des packs de recharge de produit désinfectant ou des réservoirs interchangeables de produit désinfectant, chaque pack de recharge de produit désinfectant et chaque réservoir interchangeable de produit désinfectant étant doté d'un code-produit de produit désinfectant (13), lequel code-produit de produit désinfectant (13) est de préférence un code optique, en particulier un code graphique, un code-barres ou QR-code, un code couleur, un code alphanumérique ou un code RFID.

9. Système de distribution selon la revendication 8, **caractérisé en ce que** la télécommande (10) comporte un lecteur de codes (14) pour lire les codes-produit de produit désinfectant (13) des packs de recharge de produit désinfectant ou des réservoirs interchangeables de produit désinfectant.

10. Système de distribution selon la revendication 9, **caractérisé par** une mémoire de code-produit (21) agencée de préférence dans le distributeur (1) ou dans le serveur distant (20), qui mémorise le code-produit de produit désinfectant (13) du produit désinfectant actuellement contenu dans le distributeur (1), la télécommande (10) comportant un système de comparaison (15) qui est configuré pour déterminer si un code-produit de produit désinfectant (21) mémorisé dans la mémoire de code-produit (21) correspond au code-produit de produit désinfectant (13) du pack de recharge de produit désinfectant ou du réservoir interchangeable de produit désinfectant dont le contenu doit être versé dans le distributeur (1) et qui, en cas de discordance, soit informe l'utilisateur de la télécommande (10) que le réservoir de produit désinfectant (2) dans le distributeur (1) doit être vidé avant l'opération de remplissage, soit génère pour vider complètement le réservoir de produit désinfectant (2) dans le distributeur (1) un signal de commande d'interrupteur (Cs) que la télécommande (10) envoie directement ou par le biais du serveur distant (20) au système de commande d'interrupteur (8) de l'interrupteur (7) pour activer la pompe (5).

11. Système de distribution selon la revendication 10, **caractérisé en ce que** le système de comparaison (14) qui est configuré pour mémoriser le code-produit de produit désinfectant (13) du pack de recharge de produit désinfectant ou du réservoir interchangeable de produit désinfectant dans la mémoire de code-produit (21).
